# EUROPÄISCHE PATENTSCHRIFT

(11) **EP 1 310 748 B1**
(45) Veröffentlichungstag und Bekanntmachung des Hinweises auf die Patenterteilung: **26.08.2009**
(21) Anmeldenummer: 02023317.7
(22) Anmeldetag: 18.10.2002
(51) Int. Cl.: F25B 39/04, F28F 9/02

(54) **Wärmetauscher**
Heat exchanger
Echangeur de chaleur

(30) Priorität: 08.11.2001 DE 10154891; 03.07.2002 DE 10229831
(43) Veröffentlichungstag der Anmeldung: 14.05.2003
(73) Patentinhaber: Behr GmbH & Co. KG, 70469 Stuttgart (DE)
(72) Erfinder: Kaspar, Martin, Dipl.-Ing, 73733 Esslingen (DE); Kohl, Michael, 74389 Cleebronn (DE); Wölk, Gerrit, Dr. Ing., 70180 Stuttgart (DE)
(74) Vertreter: Grauel, Andreas

(56) Entgegenhaltungen:
- EP-A- 0 802 380
- EP-A- 0 936 423
- US-A- 5 228 315
- US-A- 5 713 217
- US-A- 5 901 573
- US-A- 5 946 940
- PATENT ABSTRACTS OF JAPAN vol. 1995, no. 09, 31. Oktober 1995 (1995-10-31) & JP 07 159000 A (NIPPONDENSO CO LTD), 20. Juni 1995 (1995-06-20)
- PATENT ABSTRACTS OF JAPAN vol. 1999, no. 12, 29. Oktober 1999 (1999-10-29) & JP 11 182978 A (CALSONIC CORP), 6. Juli 1999 (1999-07-06)
- PATENT ABSTRACTS OF JAPAN vol. 1995, no. 07, 31. August 1995 (1995-08-31) & JP 07 103612 A (NIPPONDENSO CO LTD), 18. April 1995 (1995-04-18)
- PATENT ABSTRACTS OF JAPAN vol. 2000, no. 02, 29. Februar 2000 (2000-02-29) & JP 11 325788 A (ZEXEL:KK), 26. November 1999 (1999-11-26)
- PATENT ABSTRACTS OF JAPAN vol. 1998, no. 11, 30. September 1998 (1998-09-30) & JP 10 170102 A (SHOWA ALUM CORP), 26. Juni 1998 (1998-06-26)
- PATENT ABSTRACTS OF JAPAN vol. 2000, no. 08, 6. Oktober 2000 (2000-10-06) & JP 2000 146368 A (ZEXEL CORP), 26. Mai 2000 (2000-05-26)
- PATENT ABSTRACTS OF JAPAN vol. 1999, no. 08, 30. Juni 1999 (1999-06-30) & JP 11 083241 A (DENSO CORP), 26. März 1999 (1999-03-26)

## Beschreibung

Die Erfindung bezieht sich auf einen Wärmetauscher, wie insbesondere einem Kältemittelkondensator, insbesondere für Kraftfahrzeugklimaanlagen, bestehend aus einem Rohr-Rippen-Block und beiderseits angeordneten Sammelrohren, welche die Enden der Rohre des Rohr-Rippen-Blockes aufnehmen, sowie aus einem parallel zu einem Sammelrohr angeordneten Sammler, welcher über zwei Überströmöffnungen mit dem Sammelrohr in Kältemittelverbindung steht.

Solche Sammler können aus einem ersten beispielsweise geschweißten Rohr und einem zweiten beispielsweise kurzen, die beiden Überströmöffnungen aufweisenden Rohrstück zusammengesetzt sein. Ein solcher Kondensator wurde durch die DE-A 198 48 744 der Anmelderin bekannt. Auch kann der Sammler einstückig aus einem Rohr gebildet sein, wobei das Rohr aus einem Teil oder aus zumindest zwei Rohrschalen gebildet sein kann.

Der aus der DE 198 48 744 bekannte Kondensator ist unter anderem dadurch gekennzeichnet, dass der Sammler zweistückig ausgebildet ist: er besteht einerseits aus einem geschweißten Rohr, welches hinsichtlich seiner Dimensionierung, wie insbesondere der Wandstärke, dem herrschenden Betriebsdruck angepaßt ist, und andererseits aus einem kurzen Rohrstück, welches als Extrusionsteil ausgebildet ist und eine größere Wandstärke besitzt. Letzteres ist zweckmäßig, um dieses Teil mechanisch besser bearbeiten zu können.

Das Sammelrohr und der Sammler sind somit zwei separate Bauteile, die miteinander verbindbar und vorzugsweise verlötebar sind. Für die Verlötung ist eine Fixierung beider Teile zueinander zweckmäßig, bevor der gesamte Kondensator in den Lötofen zum Löten verbracht wird. Diese Fixierung erfolgt beim bekannten Kondensator durch eine Heftschweißung. Ein solcher Arbeitsgang ist für einen gelöteten Kondensator atypisch, d. h. fertigungstechnisch gesehen nachteilig, da teuer.

Es ist daher Aufgabe der vorliegenden Erfindung, die Verbindung von Sammelrohr und Sammler bei einem Kondensator der eingangs genannten Art dahingehend zu verbessern, dass sich eine lötgerechte Konstruktion ergibt, die eine Fixierung beider Teile durch Heftschweißen vermeidet.

Die Lösung dieser Aufgabe ergibt sich aus den Merkmalen des Patentanspruches 1. Demzufolge werden Sammelrohr und Sammler über einen Abschlussdeckel gegeneinander fixiert und derart positioniert, dass sie anschließend ohne weitere Fixierhilfen verlötet werden können. Der Abschlussdeckel wird einerseits in das Rohrende des Sammlers eingepresst und umgreift andererseits mit einer seitlichen Verlängerung wie eine Kappe das benachbarte Sammelrohr. Sowohl das im Rohrende eingepresste Verschlussteil als auch die kappenförmige Verlängerung werden mit den beiden Rohrenden verlötet, so dass anschließend eine feste Verbindung zwischen Sammler und Sammelrohr hergestellt ist. Durch diesen Abschlussdeckel ist somit eine lötgerechte Konstruktion geschaffen, so dass auf weitere Fixiermittel, wie zum Beispiel Heftschweißen, verzichtet werden kann.

Nach einer vorteilhaften Ausgestaltung der Erfindung ist das Sammelrohr zweiteilig ausgebildet, d. h. es weist einerseits ein Bodenteil mit Durchzügen für die Flachrohre auf und andererseits ein Deckelteil, welches mit dem Bodenteil über zwei Längsnähte verlötet wird. In das Deckelteil sind kragenartige Durchzüge eingebracht, die in die Überströmöffnungen des Rohrstückes des Sammlers eingreifen und somit auch bereits vor dem Löten für eine Fixierung beider Teile sorgen. Die kragenartigen Durchzüge sind dabei als umlaufende Kragen ausgebildet, die zumindest einen Teilbereich ihrer Erstreckung in Richtung auf den Sammler bzw. ein Teil des Sammlers hervorstehen.

In einer weiteren vorteilhaften Ausgestaltung der Erfindung weist das Rohrstück, welches vorzugsweise durch Extrusion hergestellt ist, eine Anlagefläche auf, an welche sich das Deckelteil des Sammelrohres mit seiner Kontur anschmiegt, so dass eine Kontaktfläche zum Verlöten beider Teile gebildet wird.

Die am Sammelrohr angebrachten Vorsprünge oder Durchzüge greifen derart in die Überströmöffnungen ein, dass sie als Fixierung beider Teile wirken und gegebenenfalls darüber hinaus einen definierten Lotspalt für eine sichere Dichtlötung bilden. Vorteilhaft ist es ferner, wenn die. Passung zwischen Bohrungen und Vorsprüngen oder Durchzügen als Klemmsitz ausgebildet ist und somit zusätzlich zum Formschluss auch ein Kraft- bzw. Reibschluss bewirkt wird.

Der Kondensator einschließlich Sammler kann somit gegebenenfalls ohne eine Lötvorrichtung oder Heftschweißen im Lötofen gelötet werden. Die Vorsprünge oder Durchzüge lassen sich besonders einfach durch Loch-Stanz-Prägen herstellen, wenn das Sammelrohr zweiteilig ausgebildet ist, weil dann genügend Platz für den Lochstempel und das Prägewerkzeug zur Verfügung steht.

Ausführungsbeispiele der Erfindung sind in den Zeichnungen dargestellt und wird im Folgenden näher beschrieben. Es zeigen:
- Fig. 1: eine perspektivische Gesamtansicht der Einheit Sammelrohr und Sammler,
- Fig. 2: eine Explosionsdarstellung der Einheit Sammelrohr und Sammler,
- Fig. 3: einen Schnitt durch die Einheit Sammelrohr und Sammler und
- Fig. 3a: einen Querschnitt durch die Einheit gemäß Fig. 3 entlang der Linie I - I.

Die Fig. 1 zeigt eine Baueinheit 1, bestehend aus einem Sammelrohr 2, und einem Sammler 3 für einen nicht dargestellten Kältemittelkondensator für eine Kraftfahrzeugklimaanlage. Solche Kondensatoren, bei denen der Sammler mit dem Sammelrohr bzw. mit dem gesamten Kondensator integriert ist, sind durch die DE-C 42 38 853 der Anmelderin bekannt. Auf diese Bauweise wird im Folgenden Bezug genommen.

Das Sammelrohr 2 weist über seine gesamte Länge schlitzförmige Durchzüge 4 auf, welche nicht dargestellte Rohre, wie Flachrohre, eines Rohr-Rippen-Blockes des Kondensators aufnehmen. Die Rohrenden sind in diesen Durchzügen verlötet. Der Sammler 3 ist aus zwei Teilen zusammengesetzt, nämlich einem dünnwandigen Rohr 5, das beispielsweise geschweißt oder gelötet oder anderweitig verbunden sein kann und einem kurzen, als Extrusionsteil ausgebildeten Rohrstück 6. Am oberen Ende des Rohres 3 ist ein Abschlussdeckel 7 angeordnet, der einerseits das Rohr 3 verschließt und andererseits das Sammelrohr 2 mit einem kappenartigen Verlängerungsteil 7a umgreift und übergreift.

Fig. 2 zeigt die Baueinheit 1 gemäß Fig. 1 zum Teil in einer Explosivdarstellung, wobei im unteren Teil der Zeichnung das Sammelrohr 2 und der Sammler 3 als separate Teile dargestellt sind. Das Sammelrohr weist ein Deckelteil 2a auf, welches in seinem unteren Bereich zwei kragenförmige Durchzüge 8 und 9 aufweist. Korrespondierend zu diesen Durchzügen 8 und 9 sind in dem Rohrstück 6 zwei Bohrungen 10 und 11 vorgesehen, die bezüglich ihres Innendurchmessers dem Außendurchmesser der Kragen 8 und 9 entsprechen. Da das Sammelrohr 2 zweiteilig ausgebildet ist, d. h. aus dem Bodenteil 2b und dem Deckelteil 2a besteht, lassen sich die Kragen 8 und 9 relativ einfach durch einen Stanz/Prägevorgang herstellen. Das Rohrstück 6 weist eine konkave Anlagefläche 6a auf, die der Außenkontur des Deckelteiles 2b angepaßt ist.

Gemäß einem weiteren Ausführungsbeispiel der Erfindung, sind statt der kreisrunden Durchzüge 8,9 der Figur 2 lediglich Vorsprünge in der Schale des Sammelrohres vorgesehen. Die Vorsprünge sind dabei so angeordnet, daß sie in die Öffnungen des Sammlers eingreifen und diesen zu dem Sammelrohr fixieren. Vorteilhaft können dabei zwei gegenüberliegende Vorsprünge vorgesehen sein. Bei einem anderen Ausführungsbeispiel können auch mehr als zwei Vorsprünge pro Fluidverbindung zwischen Sammelrohr und Sammler vorgesehen sein, wie es beispielsweise für die Vorsprünge und die Öffnung dargestellt ist. Dabei sind vier sternförmig angeordnete Vorsprünge vorgesehen.

Bei einem weiteren nicht dargestellten Ausführungsbeispiel ist auch pro Öffnung nur jeweils nur ein Vorsprung an dem Sammelrohr vorgesehen, wobei diese derart in die Öffnungen eingreifen, daß sie Sammlerohr und Sammler relativ zueinander fixieren.

Fig. 3 zeigt eine Schnittdarstellung durch die Baueinheit 1 gemäß Fig. 1 und Fig. 2, wobei wiederum gleiche Bezugszeichen für gleiche Bauteile verwendet werden. Das Rohr 5 ist ein geschweißtes Aluminiumrohr und aus Halb zeugmaterial hergestellt. Es entspricht hinsichtlich seiner Wandstärke dem auftretenden Betriebsdruck und weist somit ein minimales Gewicht auf. Dieses Rohr 5 ist mit seinem stirnseitigen Ende 5a in das Rohrstück 6 eingesetzt und mit diesem verlötet. Das Rohrstück 6 ist als extrudiertes Teil hergestellt und weist 2 Bohrungen 10 und 11 auf, in welche die Kragen 8 und 9 des Sammelrohres 2 eingreifen. Die Kragen 8 und 9 dienen somit auch - bereits vor der Verlötung - der Fixierung des Sammelrohres 2 gegenüber dem Sammler 3 bzw. gegenüber dem Rohrstück 6. Das Sammelrohr 2 ist - wie bereits erwähnt - zweiteilig ausgebildet und besteht aus einem Deckelteil 2a und einem Bodenteil 2b, in welches Schlitze 4 gestanzt sind. Wie aus Fig. 3a ersichtlich, sind Bodenteil 2b und Deckelteil 2a etwa halbschalenförmig ausgebildet und im Bereich einer Längsnaht 2c miteinander verlötet. Das Sammelrohr 2 ist stirnseitig jeweils durch einen Deckel 12 und 13 verschlossen. Zwischen den beiden Überströmöffnungen 10 und 11 befindet sich im Sammelrohr 2 eine Trennwand 14. Der Boden 6a des Rohrstückes 6 bzw. des Sammlers 3 wird durch einen nicht dargestellten Verschlussstopfen (z. B. gemäß DE-A 100 39 260 der Anmelderin) verschlossen. Das obere Rohrende 5b des Sammlers 3 ist durch den Deckel 7 verschlossen, der wie ein Stopfen in das Rohrende 5b hineingedrückt und kraftschlüssig gehalten wird. Der Deckel 7 weist eine seitlich abragende Verlängerung 7a auf, die sich über die gesamte Stirnfläche des Sammelrohres 2 erstreckt. Von dem stirnseitigen Teil 7a sind Lappen 7b (Fig. 2 und Fig. 3a) und 7c abgewinkelt, die in ihrer Form dem Umfang des Sammelrohres 2 entsprechen und sich eng an die Außenfläche des Sammelrohres 2 anlegen. Bei der Montage der beiden Rohre 2 und 3 werden diese zunächst in der Weise positioniert, dass die Kragen 8 und 9 in Eingriff mit den Bohrungen 10 und 11 gebracht werden. Damit liegen beide Rohre 2 und 3 etwa parallel zueinander. Dann kann als nächster Montageschritt der Abschlussdeckel 7 in das Rohrende 5b eingedrückt werden; gleichzeitig umgreift das kappenartige Verlängerungsstück 7a mit seinen beiden Lappen 7b und 7c das Ende des Sammelrohres 2 und fixiert dieses in seiner Position. Da die Kragen 8 und 9 ebenfalls ein leichtes Übermaß gegenüber den Bohrungen 10 und 11 haben, ergibt sich auch dort ein Klemmsitz, so dass beide Rohre 2 und 3 gegeneinander fixiert sind. Nach der Komplettierung zu einem vollständigen Kondensator kann diese Baueinheit 1 im Ofen zusammen mit den übrigen Teilen des Kondensators, die ebenfalls aus einer Aluminiumlegierung bestehen, in einem Arbeitsgang verlötet werden. Nach dieser Lötung bildet einerseits der Deckel einen dichten Abschluß des Rohres 3 und andererseits die Kragen 8 und 9 eine dichte Verbindung mit den Bohrungen 10 und 11.

Zwischen den Rohren 5 und 2 bzw. dessen Deckelteil 2a befindet sich ein Spalt 15, der etwa der Wandstärke des Rohres 5 entspricht.

Es sei darauf hingewiesen, dass grundsätzlich eine der beiden oben erwähnten Fixiermaßnahmen - sei es der Deckel 7, 7a oder seien es die Durchzüge 8, 9 - für sich allein oder zusammen mit einer anderen Fixierung ausreichend sind, um damit eine einwandfreie Lötung durchführen zu können.

## Patentansprüche

1. Wärmetauscher, wie insbesondere Kältemittelkondensator, insbesondere für eine Kraftfahrzeugklimaanlage, bestehend aus einem Rohr-Rippen-Block und beiderseits angeordneten Sammelrohren, welche die Enden der Rohre aufnehmen, sowie aus einem parallel zu einem Sammelrohr (2) angeordneten Sammler (3), welcher über zwei Überströmöffnungen mit dem Sammelrohr in wobei der Sammler aus einem Rohr (5) und einem kurzen, die beiden Überströmöffnungen aufweisenden Rohrstück (6) zusammengesetzt ist, wobei das Rohr (5) in das Rohrstück (6) eingesetzt und mit diesem verlötet ist Kältemittelverbindung steht, **dadurch gekennzeichnet, dass** am Rohrende des Sammlers ein Abschlussdeckel (7) mit einem seitlichen Verlängerungsteil (7a) angeordnet ist und dass der Abschlussdeckel (7) mit dem Verlängerungsteil (7a) sowohl mit dem Rohr als auch mit dem Sammelrohr verbunden, wie beispielsweise verlötet, ist.

2. Wärmetauscher nach Anspruch 1, **dadurch gekennzeichnet, dass** der Abschlussdeckel (7) ein Verschlussteil aufweist, welches in das Rohrende gepreßt ist.

3. Wärmetauscher nach Anspruch 1 oder 2, **dadurch gekennzeichnet, dass** das seitliche Verlängerungsstück kappenartig mit seitlichen Lappen (7b) ausgebildet ist, welche das Sammelrohr umgreifen und mit diesem verlötet sind.

4. Wärmetauscher nach Anspruch 1, 2 oder 3, **dadurch gekennzeichnet, dass** der Abschlussdeckel mit dem Verlängerungsteil der Vorfixierung von Sammelrohr und Sammler dient.

5. Wärmetauscher nach Anspruch 1, 2, 3 oder 4, **dadurch gekennzeichnet, dass** das Sammelrohr zweiteilig, d. h. mit einem Deckelteil (2a) und einem Bodenteil (2b) ausgebildet ist.

6. Wärmetauscher nach einem der vorhergehenden Ansprüche, **dadurch gekennzeichnet, daß** das Sammelrohr oder das Deckelteil des Sammelrohrs zwei Durchzüge (8, 9) oder eine Mehrzahl von Vorsprüngen aufweist, die in die Überströmöffnungen des Sammlers eingreifen.

7. Wärmetauscher nach einem der vorhergehenden Ansprüche, **dadurch gekennzeichnet, dass** das Rohrstück eine der Außenkontur des Sammelrohres angepaßte Anlagefläche (6a) aufweist.

8. Wärmetauscher nach einem der vorhergehenden Ansprüche, **dadurch gekennzeichnet, dass** weiterhin das Sammelrohr Durchzüge und/oder Vorsprünge aufweist, die in die Überströmöffnungen des Rohrstückes eingreifen.

9. Wärmetauscher nach einem der vorhergehenden Ansprüche, **dadurch gekennzeichnet, dass** die Überströmöffnungen als Öffnungen, wie Bohrungen (10,11) oder Stanzungen ausgebildet sind.

10. Wärmetauscher nach Anspruch 6, 8 oder 9, **dadurch gekennzeichnet, daß** die Durchzüge als umlaufende Kragen (8,9) ausgebildet sind, die form- und/oder kraftschlüssig in die Öffnungen eingreifbar ausgebildet sind.

11. Wärmetauscher nach Anspruch 8, 9 oder 10, **dadurch gekennzeichnet, daß** die Vorsprünge als im wesentlichen senkrecht zur Längsachse des Sammlers ausgerichtete Teile ausgebildet sind, die form- und/oder kraftschlüssig in die Öffnungen eingreifbar ausgebildet sind.

12. Wärmetauscher nach einem der Ansprüche 6 bis 11, **dadurch gekennzeichnet, dass** die Durchzüge und/oder Vorsprünge in Verbindung mit den Überströmöffnungen eine Vorfixierung von Sammler und Sammelrohr bewirken.

13. Wärmetauscher nach einem der Ansprüche 6 bis 12, **dadurch gekennzeichnet, dass** das Sammelrohr mittels der Durchzüge oder Vorsprünge dicht in die Überströmöffnungen eingelötet ist.

14. Wärmetauscher nach einem der Ansprüche 6 bis 13, **dadurch gekennzeichnet, dass** das Sammelrohr zumindest zweiteilig, beispielsweise mit einem Deckelteil und einem Bodenteil, ausgebildet ist und dass die Durchzüge und/oder Vorsprünge im Deckelteil angeordnet sind.

15. Wärmetauscher nach einem der vorhergehenden Ansprüche, **dadurch gekennzeichnet, dass** die Durchzüge und/oder Vorsprünge durch Tiefziehen oder Stanz-Prägen hergestellt sind.

## Claims

1. A heat exchanger, in particular a coolant condenser, in particular for a motor vehicle air-conditioning unit, which heat exchanger consists of a block of tubes and fins and of collecting tubes which are arranged on both sides and receive the ends of the tubes, and of a collector (3) which is arranged parallel to a collecting tube (2), is in coolant communication with the collecting tube via two overflow openings, wherein the collector is made up of a tube (5) and of a short tube piece (6) which comprises the two overflow openings, wherein the tube (5) is inserted into the tube piece and soldered thereto, **characterised in that** a cover lid (7) with a lateral extension part (7a) is connected, for example soldered, both to the tube and also to the collecting tube.

2. The heat exchanger as claimed in claim 1, **characterised in that** the cover lid (7) has a closure part which is pressed into the tube end.

3. The heat exchanger as claimed in claim 1 or 2, **characterised in that** the lateral extension piece is designed like a cap with lateral flaps (7b) which engage around the collecting tube and are soldered to the latter.

4. The heat exchanger as claimed in claim 1, 2 or 3, **characterised in that** the cover lid with the extension part serves for preliminary fixing of collecting tube and collector.

5. The heat exchanger as claimed in claim 1, 2, 3 or 4, **characterised in that** the collecting tube is in two parts, i.e. designed with a lid part (2a) and a base part (2b).

6. The heat exchanger as claimed in one of the preceding claims, **characterised in that** the collecting tube or the lid part of the collecting tube has two apertures (8, 9) or a plurality of projections which engage in the overflow openings of the collector.

7. The heat exchanger as claimed in one of the preceding claims, **characterised in that** the tube piece has a bearing surface (6a) adapted to the outer contour of the collecting tube.

8. A heat exchanger according to one of the preceding claims, **characterised in that** the collecting tube further has apertures and/or projections which engage in the overflow openings of the tube piece.

9. The heat exchanger as claimed in claim 8, **characterised in that** the overflow openings are designed as openings such as bores (10, 11) or punched holes.

10. The heat exchanger as claimed in claim 6, 8 or 9, **characterised in that** the apertures are designed as peripheral collars (8, 4) which are designed to be able to engage with a form fit and/or force fit into the openings.

11. The heat exchanger as claimed in claim 8, 9 or 10, **characterised in that** the projections are designed as parts which are oriented substantially perpendicular to the longitudinal axis of the collector and which are designed to be able to engage with a form fit and/or force fit into the openings.

12. The heat exchanger as claimed in one of claims 6 through 11, **characterised in that** the apertures and/or projections in connection with the overflow openings afford a preliminary fixing of collector and collecting tube.

13. The heat exchanger as claimed in one of claims 6 through 12, **characterised in that** the collecting tube is soldered tightly into the overflow openings by way of the apertures or projections.

14. The heat exchanger as claimed in one of claims 6 through 13, **characterised in that** the collecting tube is designed in at least two parts, for example with a lid part and a base part, and **in that** the apertures and/or projections are arranged in the lid part.

15. The heat exchanger as claimed in one of the preceding claims, **characterised in that** the apertures and/or projections are produced by deep-drawing or punching/embossing.

## Revendications

1. Echangeur de chaleur, comme en particulier condenseur de fluide frigorigène, en particulier pour un système de climatisation d'un véhicule automobile, se composant d'un bloc de tubes et d'ailettes et de tubes collecteurs disposés des deux côtés, tubes collecteurs qui logent les extrémités des tubes, se composant également d'un collecteur (3) disposé parallèlement à un tube collecteur (2), collecteur qui communique avec le tube collecteur, concernant le fluide frigorigène, par deux ouvertures de trop-plein, où le collecteur est composé d'un tube (5) et d'une partie tubulaire courte (6) présentant les deux ouvertures de trop-plein, où le tube (5) est introduit dans la partie tubulaire (6) et brasé avec celle-ci,
**caractérisé en ce qu'**un couvercle de fermeture (7) comprenant une pièce latérale (7a), prolongée, est disposée au niveau de l'extrémité tubulaire du collecteur, et **en ce que** le couvercle de fermeture (7) comprenant la pièce prolongée (7a) est assemblé, comme par exemple brasé, aussi bien avec le tube qu'avec le tube collecteur.

2. Echangeur de chaleur selon la revendication 1, **caractérisé en ce que** le couvercle de fermeture (7) présente une pièce d'obturation qui est montée à la presse dans l'extrémité tubulaire.

3. Echangeur de chaleur selon la revendication 1 ou 2, **caractérisé en ce que** la pièce latérale prolongée est configurée en forme de calotte, en comportant des pattes latérales (7b) qui entourent le tube collecteur et sont brasées avec celui-ci.

4. Echangeur de chaleur selon la revendication 1, 2 ou 3, **caractérisé en ce que** le couvercle de fermeture, associé à la pièce prolongée, sert à la préfixation du tube collecteur et du collecteur.

5. Echangeur de chaleur selon la revendication 1, 2, 3 ou 4, **caractérisé en ce que** le tube collecteur est configuré en deux parties, c'est-à-dire en comportant une partie (2a) formant le couvercle et une partie (2b) formant le fond.

6. Echangeur de chaleur selon l'une quelconque des revendications précédentes, **caractérisé en ce que** le tube collecteur ou la partie formant le couvercle du tube collecteur présente deux passages (8, 9) ou une pluralité de parties saillantes qui s'engagent dans les ouvertures de trop-plein du collecteur.

7. Echangeur de chaleur selon l'une quelconque des revendications précédentes, **caractérisé en ce que** la partie tubulaire présente une surface d'appui (6a) adaptée au contour extérieur du tube collecteur.

8. Echangeur de chaleur selon l'une quelconque des revendications précédentes, **caractérisé en ce que** le tube collecteur présente, en outre, des passages et / ou des parties saillantes qui s'engagent dans les ouvertures de trop-plein de la partie tubulaire.

9. Echangeur de chaleur selon l'une quelconque des revendications précédentes, **caractérisé en ce que** les ouvertures de trop-plein sont configurées comme des ouvertures, telles que des perçages (10, 11) ou des découpes.

10. Echangeur de chaleur selon la revendication 6, 8 ou 9, **caractérisé en ce que** les passages sont configurés comme des collerettes circulaires (8, 9) qui sont configurées en pouvant s'engager dans les ouvertures, par complémentarité de forme et / ou à force.

11. Echangeur de chaleur selon la revendication 8, 9 ou 10, **caractérisé en ce que** les parties saillantes sont configurées comme des parties orientées sensiblement de façon perpendiculaire à l'axe longitudinal du collecteur, parties qui sont configurées en pouvant s'engager dans les ouvertures, par complémentarité de forme et / ou à force.

12. Echangeur de chaleur selon l'une quelconque des revendications 6 à 11, **caractérisé en ce que** les passages et / ou les parties saillantes, en liaison avec les ouvertures de trop-plein, provoquent une préfixation du collecteur et du tube collecteur.

13. Echangeur de chaleur selon l'une quelconque des revendications 6 à 12, **caractérisé en ce que** le tube collecteur est brasé dans les ouvertures de trop-plein, de façon étanche, au moyen des passages ou des parties saillantes.

14. Echangeur de chaleur selon l'une quelconque des revendications 6 à 13, **caractérisé en ce que** le tube collecteur est configuré en au moins deux parties, par exemple en comprenant une partie formant le couvercle et une partie formant le fond, et **en ce que** les passages et / ou les parties saillantes sont disposé(e)s dans la partie formant le fond.

15. Echangeur de chaleur selon l'une quelconque des revendications précédentes, **caractérisé en ce que** les passages et / ou les parties saillantes sont réalisé(e)s par emboutissage profond ou bien par découpe / gaufrage.
